# EUROPÄISCHE PATENTSCHRIFT

(11) **EP 1 418 287 B1**
(45) Veröffentlichungstag und Bekanntmachung des Hinweises auf die Patenterteilung: **06.02.2008**
(21) Anmeldenummer: 03023401.7
(22) Anmeldetag: 17.10.2003
(51) Int. Cl.: E04D 13/068, E04D 13/072

(54) **Dachrinnen-Anschlussstück**
Gutter connector
Raccord de gouttière

(30) Priorität: 05.11.2002 DE 20217169 U; 20.11.2002 DE 20217944 U; 23.05.2003 DE 20308089 U; 08.07.2003 DE 20310461 U
(43) Veröffentlichungstag der Anmeldung: 12.05.2004
(73) Patentinhaber: Willing, Hubertus, 48727 Billerbeck (DE)
(72) Erfinder: Willing, Hubertus, 48727 Billerbeck (DE)
(74) Vertreter: Habbel, Ludwig

(56) Entgegenhaltungen:
- EP-A- 0 037 128
- EP-A- 1 031 676
- AU-B- 480 547
- DE-A- 1 709 049
- DE-A- 2 139 825
- DE-A- 2 626 937
- FR-A- 2 315 591
- US-A- 1 693 103
- US-A- 1 780 553

## Beschreibung

Die Erfindung betrifft ein Dachrinnen-Anschlussstück nach dem Oberbegriff des Anspruchs 1.

Aus der EP - A - 1 031 676 ist ein gattungsgemäßes Anschlussstück bekannt.

Der Erfindung liegt die Aufgabe zugrunde, ein gattungsgemäßes Dachrinnen-Anschtussstück dahingehend zu verbessern, dass es zuverlässig einen festen Sitz an der Dachrinne und, falls gewünscht, einen möglichst dichten Anschluss an die Dachrinne gewährleistet.

Diese Aufgabe wird durch ein Dachrinnen-Anschlussstück mit den Merkmalen des Anspruchs 1 gelöst.

Die Erfindung schlägt mit anderen Worten vor, das vordere Ende des Streifens so lang bzw. groß auszugestalten, dass dieses den freien Innenraum der Dachrinnen-Wulst vollständig durchquert. Auf diese Weise ist sichergestellt, dass sich das vordere Ende gegen den Außenabschnitt der Wulst abstützt und somit bereits bei dem gegenüberliegenden Wandungsabschnitt der Wulst sicherstellt, dass dort der Streifen des Anschlussstückes an der Dachrinne anliegt. Auf diese Weise wird eine optimale Dichtigkeit und eine möglichst großflächige Anlage der Dichtung an der Dachrinne ermöglicht, wenn diese gewünscht ist, z.B. wenn es als Verbindungselement zwei Rinnenabschnitte miteinander verbindet, oder wenn es als Endstück das offene Rinnenprofil an einem der beiden Stirnenden der Dachrinne abschließt.

Am hinteren Ende der Rinne soll das Anschlussstück die Rinne umgreifen. Dabei soll insbesondere der dort vorgesehene Falz der Rinne, die sogenannte "Nase", von dem Anschlussstück umgriffen werden. Hierdurch wird vorteilhaft ein vergleichsweise großer Biegeradius in diesem hinteren Bereich des Anschlussstückes geschaffen, welcher eine unerwünschte Materialschwächung des Anschlussstückes in diesem Bereich vermeidet und auch zu etwaigen Korrekturen erneut gelöst und wiederverwendet werden kann ohne zu brechen; dies insbesondere im Gegensatz zu Befestigungsmöglichkeiten, bei denen die Nase der Rinne entfernt oder flach an die Rinne angelegt oder aufgestellt wird, sodass bekannte Anschlussstücke, insbesondere aus der Praxis bekannte Rinnenverbinder, in diesem Bereich sehr scharfkantig um etwa 180° umgebogen werden müssen.

Da sich das vorschlagsgemäße Anschlussstück in dem stabilsten Teil der Rinne abstützt, nämlich in der Wulst, und in diese Wulst regelrecht eingehängt bzw. eingehakt wird, ist sowohl ein fester Sitz des Anschlussstückes an der Rinne begünstigt als auch somit eine Dichtigkeit der Verbindungsstelle sichergestellt, falls das Anschlussstück für einen wasserdichten Anschluß an die Rinne vorgeshen ist. Insbesondere, wenn die Biegung am vorderen Ende des Anschlussstückes der Biegung der Rinnenwulst angepasst ist, bewirkt diese Biegung des Anschlussstückes eine verbesserte Stabilität dieses Anschlussstückes. Insbesondere wird eine spielfreie Festlegung an seiner Befestigungsstelle in der Rinnenwulst bewirkt, wodurch der zuverlässige Dichtsitz des Anschlussstückes über lange Zeit sichergestellt wird.

Vorteilhaft kann ein sicherer Sitz bzw. eine dichte Anlage des Anschlussstückes an der Rinnenaußenseite dadurch verstärkt werden, dass das Anschlussstück regelrecht um die Rinne gespannt wird. Hierzu kann im hintersten Ende des Anschlussstückes eine Spannhilfe vorgesehen sein. Im einfachsten Fall kann es sich dabei um ein Loch handeln, in welches ein Spannstift gesetzt werden kann, mittels welchem das hintere Ende um die Nase der Rinne gehebelt wird, sodass insgesamt das Anschlussstück dicht an die Rinnenaußenseite herangezogen wird.

Es kann vorteilhaft sein, das hintere Ende des Anschlussstücks durch entsprechende Schlitze in zwei oder mehr Laschen aufzuteilen, so daß diese einzeln umgebogen werden können. Dies erleichtert durch geringere aufzubringende Kräfte die Arbeit für den Anwender und ermöglicht eine optimale Anpassung an z.B. gebogen verlaufende Rinnenabschnitte, oder an höhenversetzt aneinander stoßende Rinnenabschnitte, wie dies in der Praxis nicht ausgeschlossen werden kann.

Wenn eine Spannhilfe an einer dieser Laschen vorgesehen ist, kann zunächst diese Lasche gespannt und an der Nase des Rinnenabschnitts festgelegt werden, und anschließend können die eine oder die mehreren anderen Laschen - ggf. ohne Spannhilfe - um die Nase gebogen werden, um das Anschlussstück weiter festzulegen.

Wenn jede der Laschen mit einer Spannhilfe versehen ist, kann einerseits ein besonders fester Anpressdruck des Anschlussstückes an die Rinne ermöglicht werden, indem die einzelnen Laschen nacheinander gespannt werden und bei der nachfolgenden Lasche aufgrund der Vorspannkraft der jeweils vorher festgesetzten Lasche die Anpresskraft des Anschlussstückes an die Rinne noch verstärkt werden kann.

Vorteilhaft kann das hintere Ende des Anschlussstückes so kurz bemessen sein, dass es - etwa U-förmig um die Nase der Rinne umgebogen - nicht aufgrund seiner großen Länge nach innen in die Rinne überstehen muss, sondern etwa G-förmig in den Hohlraum unterhalb der Nase weitergefalzt werden kann. Auf diese Weise wird nicht nur ein hinderlicher Überstand in den lichten Freiraum der Rinne vermieden, sondern es wird auch eine besonders zuverlässige Festlegung dieses zweiten Endes an der Rinne sichergestellt, wodurch der zuverlässige Dichtsitz des Anschlussstückes weiterhin unterstützt wird.

Die zuverlässige Beibehaltung der um die Rinne gebogenen Form des montierten Anschlussstückes kann insbesondere bei Ausbildung des Anschlussstückes aus Metall bewirkt werden. Anschlussstücke aus anderen Materialien wie z.B. Kunststoff können aus demselben Grund einen Kern aus Metall aufweisen. Eine optimale optische Angleichung des Anschlussstückes kann dadurch bewirkt werden, das es aus demselben Werkstoff, z.B. aus demselben Metall besteht wie die Rinne.

Vorzugsweise kann das Anschlussstück mit einer an der Innenseite des Streifens versehenen Dichtung ausgestaltet sein. Hierdurch wird die Montage einer separaten, lose zu handhabenden Dichtung erübrigt und die Dichtigkeit der durch das Anschlussstück hergestellten Verbindung sichergestellt.

Ausführungsbeispiele der Erfindung werden anhand der rein schematischen Zeichnungen näher erläutert. Dabei zeigt
- Fig. 1: eine perspektivische Ansicht entlang einer Dachrinne auf ein erstes, als Rinnenverbinder ausgestaltetes Ausführungsbeispiel eines Anschlussstückes,
- Fig. 2: eine Ansicht ähnlich Fig. 1, mit einem ebenfalls als Rinnenverbinder ausgestalteten Anschlussstück nach dem Stand der Technik,
- Fig. 3: das Anschlussstück von Fig. 2 aus einer zweiten Blickrichtung.

In Fig. 1 ist mit 1 allgemein ein Anschlussstück für einen Dachrinnenabschnitt 7 bezeichnet, welches als Streifen 2 aus Blech ausgestaltet ist. In Anpassung an die jeweilige Rinnenkonstruktion kann der Streifen 2 aus Kupfer, Zink oder verzinktem Stahlblech bestehen. Das Anschlussstück 1 dient als Rinnenverbinder zur wasserdichten Verbindung zweier benachbarter Rinnenabschnitte

In der Darstellung rechts bzw. oben weist der Streifen 2 ein sogenanntes vorderes Ende 3 auf. Das vorderes Ende 3 schließt an den übrigen Teil des Streifens 2 an, der dem Rinnenabschnitt 7 anliegt, und verläuft bis zu einem Winkel von mehr als 180° gegenüber diesem Streifen 2. In Anpassung an eine Wulst 8 des Rinnenabschnittes 7 verläuft das vordere Ende 3 mit einem zu seinem freien Ende kleiner werdenden Radius gebogen und ist so weit von dem Streifen 2 abgebogen, dass es den freien Innenraum der Wulst 8 völlig durchquert und innen an einem Außenabschnitt 10 der Wulst 8 anliegt. Das vorderes Ende 3 übt dadurch einen Anpressdruck aus, mit welchem der Streifen 2 dem Rinnenabschnitt 7 entweder bereits in der Wulst 8 oder in dem Bereich des Rinnenabschnitts 7 anliegt, welcher der Wulst 8 nahe benachbart ist. Auf diese Weise wird eine dichte Anlage des Rinnenverbinders an den beiden benachbarten Rinnenabschnitten 7 über eine besonders große Länge ihres Umfangs sichergestellt.

Die Wulst 8 weist eine innere Endkante 14 auf, auf welcher das vordere Ende 3 aufliegt. Wenn das Anschlussstück 1 an seinem hinteren, in Fig. 1 nicht erkennbaren Ende um den Rinnenabschnitt 7 gespannt wird, werden Zugkräfte über den Streifen 2 übertragen. Diese führen dazu, dass das vordere Ende 3 um den Auflagepunkt auf der inneren Endkante 14 gehebelt wird und sich fester von innen an den Außenabschnitt 10 der Wulst 8 anlegt.

In einer zu Fig. 1 ähnlichen Ansicht zeigt Fig. 2 die Anordnung eines ebenfalls als Rinnenverbinder ausgestalteten Anschlussstückes 1, welches nach dem Stand der Technik ausgestaltet ist.

Dort ist das vordere Ende 3 gegenüber dem Streifen 2 um 90° abgewinkelt und verläuft geradlinig. Es liegt dem Außenabschnitt 10 der Wulst 8 nicht von innen an, sondern stützt sich an dem nach innen hochgebogenen Streifen der Wulst 8 ab, sodass sich auf Höhe der Wulst ein Spalt zwischen dem Streifen 2 und der Wandung des Rinnenabschnittes 7 ergibt.

Fig. 3 zeigt dieselbe Situation des Anschlussstückes 1 von Fig. 2, jedoch aus einer anderen Blickrichtung: Dort ist deutlich der Spalt zwischen dem Rinnenabschnitt 7 und dem Streifen 2 ersichtlich, wobei dieser Spalt sich weit an dem Streifen 2 entlang über den Bereich der Wulst 8 hinweg erstreckt.

## Patentansprüche

1. Dachrinnen-Anschlussstück (1),
zur Befestigung an einer etwa U-förmig profilierten, eine rohrähnlich um einen inneren Freiraum gebogene Wulst (8) aufweisenden Rinne,
wobei die Wulst (8) einen an die übrige Rinne anschließenden Wandungsabschnitt und einen der übrigen Rinne gegenüberliegenden, sogenannten Außenabschnitt aufweist,
wobei das Anschlussstück (1) einen außen um die Außenseite der Rinne verlaufenden Streifen (2) aufweist,
welcher Streifen (2) ein vorderes, in die Wulst (8) einbringbares Ende (3) aufweist,
wobei dieses vordere Ende (3) des Anschlussstücks (1) gegenüber dem daran anschließenden Streifen (2) um mehr als 90° abgewinkelt ist,
und gegenüber der Mittelachse der Rinne gerundet verlaufend nach außen gebogen ist,
**dadurch gekennzeichnet,**
**dass** das vordere Ende (3) des Anschlussstücks (1) zu seinem freien Ende hin einen geringer werdenden Biegeradius aufweist.

2. Anschlussstück nach Anspruch 1,
**gekennzeichnet durch**
ein biegsames hinteres Ende (4) des Streifens (2),
wobei im hinteren Ende (4) ein Vorsprung oder eine Ausnehmung als Spannhilfe (6) zum Ansetzen eines Spannwerkzeuges vorgesehen ist,
und wobei das Anschlussstück (1) aus Metall besteht oder einen metallischen Kern aufweist.

3. Anschlussstück nach Anspruch 2,
**dadurch gekennzeichnet, dass** das hintere Ende (4) in Form von wenigstens zwei Laschen (5) ausgestaltet ist

4. Anschlussstück nach Anspruch 3,
**dadurch gekennzeichnet, dass** jede Lasche (5) eine Spannhilfe (6) aufweist.

5. Anschlussstück nach einem der vorhergehenden Ansprüche,
**dadurch gekennzeichnet, dass** das hintere Ende (4) so kurz bemessen ist, dass es in den Hohlraum unter der Nase (9) der Rinne falzbar ist.

6. Anschlussstück nach einem der vorhergehenden Ansprüche, **gekennzeichnet durch** eine Dichtung an der zur Rinne gerichteten Innenseite des Streifens (2).

7. Anschlussstück nach Anspruch 6, **dadurch gekennzeichnet, dass** der Streifen (2) an seinen beiden Längsseiten neben der Dichtung hochgezogen ist, derart, dass die Dichtung von diesen beiden Längsseiten über wenigstens die Hälfte ihrer Höhe verdeckt ist.

8. Anschlussstück nach einem der vorhergehenden Ansprüche, **dadurch gekennzeichnet, dass** der Streifen (2) der Biegung der Rinne angepasst vorgebogen ist.

## Claims

1. Gutter connector (1),
for fixing to a roughly U-sectioned gutter incorporating an edge portion (8) bent like a pipe around an inner space,
where the edge portion (8) incorporates a section of wall which is attached to the rest of the gutter and an outer portion located opposite the rest of the gutter,
where the connector (1) incorporates a strip (2) running around the outside of the gutter,
which strip (2) incorporates a front end (3) which can be inserted into the edge portion (8),
where this front end (3) of the connector (1) is bent at more than 90° relative to the strip (2) attached to it,
and is bent in a curve outwards relative to the central axis of the gutter,
**characterised in that**
the front end (3) of the connector (1) incorporates a bending radius which reduces towards its free end.

2. Connector in accordance with claim 1,
**characterised by** a flexible rear end (4) of the strip (2),
where in the rear end (4) a projection or a recess is provided as a tensioning means (6) for applying a tensioning tool,
and where the connector (1) is made of metal or incorporates a metal core.

3. Connector in accordance with claim 2,
**characterised in that** the rear end (4) is constructed in the form of at least two linking members (5).

4. Connector in accordance with claim 3,
**characterised in that** each linking member (5) incorporates a tensioning means (6).

5. Connector in accordance with any one of the foregoing claims,
**characterised in that** the rear end (4) is made so short that it can be folded over into the space under the lip (9) of the gutter.

6. Connector in accordance with any one of the foregoing claims,
**characterised by** a seal on that inside portion of the strip (2) which faces towards the gutter.

7. Connector in accordance with claim 6,
**characterised in that** the two long sides of the strip (2) beside the seal are drawn up so that at least half of the height of the seal is covered by these two long sides.

8. Connector in accordance with any one of the foregoing claims,
**characterised in that** the strip (2) is pre-bent to fit the bend of the gutter.

## Revendications

1. Raccord de gouttière (1)
destiné à être fixé contre une gouttière approximativement profilée en U et présentant un renflement (8) recourbé de façon similaire à un tube autour d'un espace libre intérieur,
le renflement (8) présentant un segment de paroi se raccordant au reste de la gouttière et un segment dit extérieur situé en face du reste de la gouttière,
le raccord (1) présentant une bande (2) circulant à l'extérieur autour du côté extérieur de la gouttière,
laquelle bande (2) présentant une extrémité avant (3) introductible dans le renflement (8),
cette extrémité avant (3) du raccord (1) étant coudée à plus de 90° en face de la bande (2) située dans le prolongement,
et étant coudée vers l'extérieur selon un tracé arrondi par rapport à l'axe médian de la gouttière,
**caractérisé en ce que**
l'extrémité avant (3) du raccord (1) présente, en direction de son extrémité libre, un rayon de courbure allant en diminuant.

2. Raccord selon la revendication 1,
**caractérisé par**
une extrémité arrière (4) souple de la bande (2),
une saillie ou un évidement, prévu à l'extrémité arrière (4), servant d'aide au serrage (6) lors de l'application d'un outil de serrage,
et le raccord (1) étant en métal ou présentant une âme métallique.

3. Raccord selon la revendication 2,
**caractérisé en ce que** l'extrémité arrière (4) a été configurée en forme d'au moins deux pattes (5).

4. Raccord selon la revendication 3,
**caractérisé en ce que** chaque patte (5) présente un moyen d'aide au serrage (6).

5. Raccord selon l'une des revendications précédentes,
**caractérisé en ce que** l'extrémité arrière (4) est dimensionnée suffisamment courte pour pouvoir la replier dans la cavité située sous la saillie (9).

6. Raccord selon l'une ou plusieurs des revendications précédentes,
**caractérisé par** un joint contre le côté intérieur, regardant la gouttière, de la bande (2).

7. Raccord selon la revendication 6, **caractérisé en ce que** les deux côtés longitudinaux de la bande (2) ont été tirés en hauteur à côté du joint, de sorte que le joint est recouvert sur au moins la moitié de sa hauteur par ces deux côtés longitudinaux.

8. Raccord selon l'une des revendications précédentes, **caractérisé en ce que** la bande (2) a été pré-incurvée pour s'adapter la courbure de la gouttière.
